# FASCICULE DE BREVET EUROPEEN

(11) **EP 0 527 098 B1**
(45) Date de publication et mention de la délivrance du brevet: **04.10.1995**
(21) Numéro de dépôt: 92440086.4
(22) Date de dépôt: 09.07.1992
(51) Int. Cl.: B65D 75/54, B65D 75/58

(54) **Emballage refermable destiné à contenir des articles de petites dimensions, notamment en vue de leur exposition à la vente**
Wiederverschliessbare Verpackung für kleine Gegenstände, insbesondere für Schaustellungs- und Verkaufszwecke
Reclosable package for small articles, in particular for displaying and selling them

(30) Priorité: 09.07.1991 FR 9108785
(43) Date de publication de la demande: 10.02.1993
(73) Titulaire: VYNEX S.A., 08160 Balaives (FR)
(72) Inventeur: Déchirot, Jean-Pierre, F-08200 Balan (FR)
(74) Mandataire: Mayran, Ninon Avocat

(56) Documents cités:
- DE-U- 8 906 141
- GB-A- 2 198 705
- US-A- 2 841 282

## Description

La présente invention a pour objet un emballage nouveau destiné notamment à contenir, en vue de leur exposition à la vente, des articles de petites et moyennes dimensions, vendus en vrac ou individuellement.

Cet emballage concerne particulièrement, mais non exclusivement, les petits articles de quincaillerie, qui sont habituellement conditionnés soit dans des boîtes, soit dans des sachets.

Les boîtes présentent l'avantage de pouvoir être réutilisées après que l'utilisateur Y ait prélevé le nombre d'articles dont il a besoin, les autres pouvant rester dans la boîte qui peut être refermée.

Les sachets, généralement constitués d'un sachet transparent fermé soit par soudure, soit par une agrafe, et solidarisé à une carte donnant les informations de dimensions, qualités et prix, présentent quant à eux l'avantage, par rapport aux boîtes, d'être d'un prix de revient moindre. Toutefois ils sont difficilement réutilisables après ouverture, car non refermables : c'est le cas notamment de l'emballage décrit dans le document GB-A-2 198 705.

La présente invention permet de remédier à cet inconvénient en proposant un emballage de ce dernier type qui allie aux avantages des sachets celui d'être refermable après prélèvement d'une partie de son contenu.

L'emballage objet de la présente invention comporte un sachet en matière plastique transparente, et une carte informative constituée d'un cavalier, par exemple en carton.

Le cavalier peut être constitué de deux volets repliés l'un sur l'autre, ou de deux volets séparés soudés transversalement l'un à l'autre.

Le sachet est constitué d'un film en matière plastique soudé sur trois côtés, le quatrième côté constituant l'ouverture d'accès à l'intérieur dudit sachet. Un bord de cette ouverture est soudé extérieurement et transversalement à l'intérieur du cavalier sur un volet, sensiblement au milieu de celui-ci.

La revendication 1 décrit un premier mode de réalisation de l'emballage selon l'invention, dans lequel l'autre bord de l'ouverture est soudé extérieurement à l'intérieur du cavalier sur l'autre volet, mais uniquement bilatéralement, sur une petite largeur. Ce volet du cavalier est préalablement prédécoupé le long de ces soudures.

Ainsi, l'utilisateur, après avoir déchiré ou découpé les parties prédécoupées, peut replier la partie du volet comprise entre ces deux découpes, et accéder à l'ouverture du sachet pour y prélever les objets dont il a besoin. Il lui suffit ensuite de rabattre la même partie du volet pour refermer l'emballage, sans que le sachet ait été détérioré.

Pour accéder à l'intérieur du sachet il est indispensable de découper ou déchirer la partie prédécoupée du cavalier, en sorte que l'intégralité du contenu de l'emballage est garantie lorsque cette partie est intacte.

Selon une variante de ce mode de réalisation de l'emballage selon l'invention, le volet du cavalier soudé bilatéralement au sachet comporte transversalement, au niveau de l'ouverture dudit sachet, entre les deux soudures latérales, une bande prédécoupée arrachable.

Enfin, la revendication 4 décrit un autre mode de réalisation de l'emballage selon l'invention, dans lequel le volet du cavalier soudé bilatéralement au sachet comporte un évidement à l'intérieur duquel se situe une prédécoupe ménagée dans ledit sachet.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue en perspective d'un premier mode de réalisation de l'emballage selon l'invention.
- la figure 2 représente une vue en perspective d'un second mode de réalisation de l'emballage selon l'invention.
- la figure 3 représente une vue en élévation d'un troisième mode de réalisation de l'emballage selon l'invention.

Si on se réfère à la figure 1 on peut voir qu'un emballage 1 selon l'invention comprend d'une part un cavalier 3 comportant deux volets 30 et 31 et d'autre part un sachet 2 constitué de deux films plastiques 20 et 21 soudés sur trois côtés, le quatrième côté formant l'ouverture 23.

Le sachet 2 est placé, du côté de son ouverture 23, entre les deux volets 30 et 31 du cavalier 3, de manière que cette ouverture 23 soit sensiblement au milieu du cavalier, le film 21 étant soudé au volet 31 sur toute sa surface en contact avec lui.

Le volet 30 comporte deux prédécoupes 32 et 33 à une certaine distance des bords 34 et 35 du volet 30, et s'étendant sur une hauteur légèrement supérieure à celle de la partie du sachet 2 introduite entre les deux volets 30 et 31.

Le volet 30 du cavalier 3 est soudé au film 20 du sachet 2 par les parties intérieures 36 et 37 comprises respectivement entre la prédécoupe 32 et le bord 34, et entre la prédécoupe 33 et le bord 35.

Les volets 30 et 31 sont soudés entre eux transversalement, par une soudure 38, juste au-dessus de l'ouverture 23 du sachet 2, afin que l'on ne puisse extraire du sachet les objets qu'il contient en écartant les deux volets 30 et 31.

Pour pouvoir extraire les objets contenus dans le sachet 2, l'utilisateur découpe ou déchire les prédécoupes 32 et 33 et replie la partie 39 comprise entre ces deux prédécoupes de manière à avoir accès à l'ouverture 23 du sachet 2.

Lorsque l'utilisateur a prélevé les objets qui lui sont nécessaires, il lui suffit de rabattre la partie 39 du volet 30 sur l'ouverture 23 pour fermer l'emballage 1.

Si on se réfère à la figure 2 on peut voir que, sensiblement de la même manière, le volet 30 peut comporter un évidement rectangulaire 40, ou d'une autre forme, ouvert ou non sur le bord inférieur de ce volet, et que le film 20 du sachet 2 est soudé au volet 30 sur tout le pourtour de cet évidement 40. Le film 20 comporte alors une prédécoupe 24 qu'il suffit de découper pour extraire les objets contenus dans le sachet 2.

Si on se réfère à la figure 3 on peut voir que l'accès à l'ouverture du sachet 2 s'effectue après enlèvement d'une bande arrachable 41 prédécoupée sur le volet 30.

## Revendications

1. Emballage destiné à contenir, en vue de leur exposition à la vente, des articles de petites dimensions, comportant un sachet (2) de matière plastique transparente solidarisé à une carte informative constituée d'un cavalier (3) dont les deux volets (30, 31) enserrent la partie supérieure, ouverte, du sachet (2), caractérisé en ce qu'un bord de l'ouverture (23) du sachet (2) est soudé par sa face externe à un volet (31) du cavalier (3), l'autre bord étant soudé bilatéralement, sur une petite largeur, à l'autre volet (30), de part et d'autre de moyens (32, 33; 41) ménagés sur ledit autre volet (30) pour rendre accessible l'ouverture (23) du sachet (2).

2. Emballage selon la revendication 1, caractérisé en ce que lesdits moyens consistent en deux prédécoupes (32, 33) disposées à une certaine distance des bords (34, 35) dudit volet (30), et s'étendant sur une hauteur légèrement supérieure à celle de la partie du sachet (2) enserrée par les deux volets (30, 31) du cavalier (3).

3. Emballage selon la revendication 1, caractérisé en ce que lesdits moyens consistent en une bande arrachable (41) prédécoupée sur le volet (30).

4. Emballage destiné à contenir, en vue de leur exposition à la vente, des articles de petites dimensions, comportant un sachet (2) de matière plastique transparente solidarisé à une carte informative constituée d'un cavalier (3) dont les deux volets (30, 31) enserrent la partie supérieure, ouverte, du sachet (2), caractérisé en ce qu'un bord de l'ouverture (23) du sachet (2) est soudé par sa face externe à un volet (31) du cavalier (3), l'autre bord étant soudé à l'autre volet (30) sur tout le pourtour d'un évidement (40) ménagé dans ledit volet (30) et à l'intérieur duquel se situe une prédécoupe (24) ménagée dans le film (20) du sachet (2).

## Claims

1. Package in particular for the displaying and selling of small articles comprising a packet (2) of a transparent plastic material integral with an informative card comprised of a tab (3) whose two flaps (30, 31) tightly clasp the upper open part of the packet (2) characterised in that one edge of the opening (23) of the packet (2) is joined by its external face to one flap (31) of the tab (3), the other edge being bilaterally joined upon a small length to the other flap (30) on both sides of means (32, 33; 41) provided on the said other flap (30) to render accessible the opening (23) of the packet (2).

2. Package according to claim 1 characterised in that the said means comprise two pre-cuts (32, 33) disposed at a certain distance from the edges (34, 35) of the said flap (30) and extending along a height slightly larger than the part of the packet (2) tightly clasped by the two flaps (30, 31) of the tab (3).

3. Package according to claim 1 characterised in that the said means comprise a removable strip 41 pre-cut on the flap (3).

4. Package in particular for the displaying and selling of small articles comprising a packet (2) of a transparent plastic material integral with an informative card comprised of a tab (3) whose two flaps (30, 31) tightly clasp the upper open part of the packet (2) characterised in that one edge of the opening (23) of the packet (2) is joined by its external face to one flap (31) of the tab (3), the other edge being joined to the other flap (30) over the whole perimeter of a hollow (40) provided in the said flap (30) and in the interior of which is located a pre-cut (24) provided in the film of the packet (2).

## Patentansprüche

1. Verpackung für kleine Gegenstände zu Schaustellungs- und Verkaufszwecken, mit einem Beutel (2) aus durchsichtigem Kunststoff, welcher an einer als Hängeklemme (3) ausgebildeten Informationskarte befestigt ist, deren beide Verschlußklappen (30, 31) den oberen, offenen Bereich des Beutels (2) einschließen, **dadurch gekennzeichnet**, daß eine Kante der Öffnung (23) des Beutels (2) an ihrer Außenseite mit einer Verschlußklappe (31) der Hängeklemme (3) verschweißt ist und die andere Kante zweiseitig über eine geringe Breite mit der anderen Verschlußklappe (30) verschweißt ist, zum Teil und zum anderen durch Mittel (32, 33; 41) auf dieser anderen Verschlußklappe (30), um die Öffnung (23) des Beutels (2) zugänglich zu machen.

2. Verpackung nach Anspruch 1, **dadurch gekennzeichnet**, daß die genannten Mittel aus zwei vorstehenden Abschnitten (32, 33) bestehen, welche in einem bestimmten Abstand zu den Kanten (34, 35) der Verschlußklappe (30) angeordnet sind, und die sich über eine Höhe erstrecken, welche die Höhe des von den beiden Verschlußklappen (30, 31) der Hängeklemme (3) eingeschlossenen Teils des Beutels (2) geringfügig übersteigt.

3. Verpackung nach Anspruch 1, **dadurch gekennzeichnet**, daß die genannten Mittel aus einem abreißbaren, vorgeschnittenen Band (41) auf der Verschlußklappe (30) bestehen.

4. Verpackung für kleine Gegenstände zu Schaustellungs- und Verkaufszwecken, mit einem Beutel (2) aus durchsichtigem Kunststoff, welcher an einer als Hängeklemme (3) ausgebildeten Informationskarte befestigt ist, deren beide Verschlußklappen (30, 31) den oberen, offenen Bereich des Beutels (2) einschließen, **dadurch gekennzeichnet**, daß eine Kante der Öffnung (23) des Beutels (2) an ihrer Außenseite mit einer Verschlußklappe (31) der Hängeklemme (3) verschweißt ist, während die andere Kante entlang des gesamten Umfangs einer Aussparung (40) in der anderen Verschlußklappe (30) mit dieser verschweißt ist und sich an der Innenseite dieser Kante ein vorstehender Abschnitt (24) befindet, der mit dem Film (20) des Beutels (2) verbunden ist.
